# FASCICULE DE BREVET EUROPEEN

(11) **EP 3 053 716 B1**
(45) Date de publication et mention de la délivrance du brevet: **10.01.2018**
(21) Numéro de dépôt: 15306498.5
(22) Date de dépôt: 25.09.2015
(51) Int. Cl.: B26D 7/26, B26F 1/38, B26D 1/36

(54) **DISPOSITIF DE DECOUPE ROTATIVE DE MATIERE**
VORRICHTUNG ZUM DREHSCHNEIDEN VON MATERIAL
DEVICE FOR ROTARY CUTTING OF MATERIAL

(30) Priorité: 09.02.2015 EP 15154316
(43) Date de publication de la demande: 10.08.2016
(73) Titulaire: Le Cuziat, Eric, 27520 Bourgtheroulde (FR)
(72) Inventeur: Le Cuziat, Eric, 27520 Bourgtheroulde (FR)
(74) Mandataire: Chaillot, Geneviève

(56) Documents cités:
- EP-A1- 1 710 058
- EP-A1- 2 823 943
- DE-A1-102011 108 954
- DE-A1-102013 208 909

## Description

La présente invention concerne le domaine des machines de découpe de matière, en particulier de papier, et porte en particulier sur un dispositif de découpe rotative de matière ayant une précision élevée et variable de profondeur de découpe.

La découpe de papier autocollant, tel que des étiquettes adhésives, nécessite des outils de découpe adaptés au support protecteur qui supporte le papier autocollant à découper. La qualité des supports protecteurs étant de plus en plus aléatoire et instable, c'est-à-dire leur épaisseur variant de plus en plus en fonction des lots, les groupes de découpe doivent aujourd'hui pouvoir adapter leur profondeur de découpe, la profondeur de découpe du groupe de découpe étant fixée à la commande de celui-ci.

Sur les machines de découpe rotative existantes, on effectue la découpe lors du défilement de la matière en maintenant en pression un cylindre de découpe portant une matrice de découpe contre un cylindre enclume (également appelé contrepartie ou contre-cylindre). Cette pression est obtenue en appuyant sur les extrémités des cylindres réservées à cet effet, appelées « bandes de roulement », à l'aide d'un ensemble appelé « barre de pression » constitué de vis et de galets de roulement, assurant la pression de la matrice de découpe contre le cylindre enclume.

La différence de profondeur de découpe d'une machine de découpe rotative existante est obtenue en faisant varier la pression des galets par l'intermédiaire des vis sur les bandes de roulement, ce qui a pour effet de les ovaliser et ainsi d'augmenter la profondeur de découpe.

Il existe des systèmes de modification de la position des bandes de roulement par rapport au corps du cylindre à l'aide de bandes de roulement excentriques. Cependant, l'inconvénient de ces systèmes est l'échauffement des bandes de roulement qui provoque une dilatation du métal et donc une modification de la profondeur de découpe pendant le travail.

La demande de brevet européen EP1710058 décrit un appareil de découpe rotative comprenant un cylindre de découpe et un cylindre enclume en regard, ledit appareil comprenant en outre un moyen d'actionnement de pression pour appliquer une pression sur le cylindre de découpe, le cylindre de découpe et le cylindre enclume étant en contact par l'intermédiaire de bandes de roulement disposées au niveau de leurs extrémités. Cependant, comme indiqué ci-dessus, les frottements entre les deux cylindres et entre le cylindre de découpe et le moyen d'actionnement de pression entraînent une limitation de la vitesse de rotation des cylindres et des contraintes importantes de refroidissement.

La demande de brevet allemand DE102011108954 décrit une station de découpe pour une utilisation dans une machine d'impression d'étiquettes autocollantes en bobine, ladite station comprenant un cylindre de découpe et un cylindre enclume en regard, le cylindre enclume comportant un palier hydrostatique permettant de modifier l'écartement entre les deux cylindres par changement d'une pression dans le palier hydrostatique. Cependant, l'utilisation d'un palier hydrostatique pour modifier l'écartement entre les deux cylindres augmente fortement la complexité et le coût de la station de découpe.

DE102013208909A1 décrit un dispositif de découpe de matière selon le préambule de la revendication 1. La présente invention vise à résoudre les inconvénients de l'état antérieur de la technique, en proposant un dispositif de découpe rotative de matière, en particulier de papier selon la revendication 1. L'expression « phase de découpe » désigne la phase pendant laquelle une bande de papier appliquée par des rouleaux de guidage sur le cylindre enclume est découpée par le cylindre de découpe, c'est-à-dire la période de temps pendant laquelle le cylindre de découpe est appliqué contre la bande de papier positionnée par des rouleaux de guidage de papier sur le cylindre enclume, et pendant laquelle les deux cylindres sont entraînés en rotation par le moyen d'entraînement en rotation.

L'expression « force de découpe » désigne la force appliquée par le cylindre de découpe sur le cylindre enclume pendant la phase de découpe.

L'expression « force de réaction » désigne la force appliquée par le cylindre enclume sur le cylindre de découpe, et est de même direction et de même valeur que la force de découpe, mais de sens opposé.

Des frottements au niveau de bandes de roulement et un échauffement résultant de ces frottements sont donc supprimés, ce qui permet de ne pas limiter la vitesse de rotation des cylindres, augmentant ainsi la vitesse de découpe d'une bobine de papier. De plus, dans le cas de papier autocollant, l'ajustement précis de l'écartement entre les deux cylindres permet de s'adapter à des variations de l'épaisseur du papier protecteur du papier autocollant. De plus, la déformation des cylindres due à la pression exercée sur les bandes de roulement est limitée.

Le cylindre de découpe est en regard du cylindre enclume, ce qui signifie que le cylindre de découpe et le cylindre enclume sont disposés l'un en face de l'autre, leurs axes de rotation étant parallèles.

Les rouleaux de guidage de papier sont de préférence montés fous sur le châssis principal. Ils guident une bande de papier de l'entrée à la sortie du dispositif de découpe rotative, en l'appliquant sur le cylindre enclume en vue de sa découpe par le cylindre de découpe.

Ainsi, les cylindres ne sont plus en contact, seule la matrice de découpe portée par le cylindre de découpe pouvant se trouver en contact avec le cylindre enclume, ce qui évite tout frottement et tout échauffement. La vitesse de rotation des cylindres n'est ainsi plus limitée par ces phénomènes de frottement et d'échauffement.

La vitesse de rotation des cylindres est donc supérieure à celle des dispositifs existants, ce qui permet d'augmenter le rendement de découpe de papier du dispositif de découpe rotative de matière.

En outre, le moyen de déplacement permet d'ajuster précisément l'écartement entre les deux cylindres, et donc la profondeur de découpe du papier, afin de s'adapter par exemple à des variations d'épaisseur de papier protecteur d'un papier autocollant, la précision de profondeur de découpe étant d'environ +/- 1 micron.

Le moyen de précontrainte du cylindre enclume et le moyen de précontrainte du cylindre de découpe permettent respectivement d'appliquer une précontrainte supérieure à la force de découpe et à la force de réaction en phase de découpe sur le cylindre enclume et sur le cylindre de découpe, chaque précontrainte d'un cylindre étant appliquée dans la même direction que la force exercée sur ce cylindre par l'autre cylindre par l'intermédiaire de la matrice de découpe de telle sorte que la précontrainte du cylindre enclume est en opposition avec la précontrainte du cylindre de découpe, ce qui permet de rendre négligeable l'intensité de la force de découpe et donc de la force de réaction en phase de découpe par rapport aux précontraintes appliquées sur les cylindres.

Le moyen de blocage en position permet d'assurer le maintien de la position du cylindre enclume et du cylindre de découpe l'un par rapport à l'autre en phase de découpe afin d'assurer la précision de profondeur de découpe.

Selon une caractéristique particulière de l'invention, l'axe de rotation du cylindre enclume et l'axe de rotation du cylindre de découpe sont disposés dans un même plan horizontal.

Ainsi, contrairement à la plupart des dispositifs de découpe rotative existants, le cylindre de découpe et le cylindre enclume sont disposés horizontalement de telle sorte que le poids du cylindre enclume et le poids du cylindre de découpe influencent respectivement de la même manière le moyen de précontrainte du cylindre enclume et le moyen de précontrainte du cylindre de découpe.

Il est à noter que, dans le cas où le cylindre enclume et le cylindre de découpe sont disposés l'un au-dessus de l'autre, 1a précontrainte vers le haut appliquée sur le cylindre supérieur devrait être supérieure à la précontrainte vers le bas appliquée sur le cylindre inférieur afin de compenser le poids du cylindre supérieur.

Selon une caractéristique particulière de l'invention, le cylindre de découpe est monté rotatif par des paliers à roulements sur le châssis principal, et le cylindre enclume est monté rotatif par des paliers à roulements sur un châssis secondaire apte à être déplacé par rapport au châssis principal par le moyen de déplacement de telle sorte que les axes de rotation des deux cylindres en regard restent parallèles.

Selon une caractéristique particulière de l'invention, le cylindre enclume est monté rotatif par des paliers à roulements sur le châssis principal, et le cylindre de découpe est monté rotatif par des paliers à roulements sur un châssis secondaire apte à être déplacé par rapport au châssis principal par le moyen de déplacement de telle sorte que les axes de rotation des deux cylindres en regard restent parallèles.

Les paliers à roulements sont de préférence des paliers à roulement à rouleaux, mais pourraient également être des paliers à roulements à billes, coniques, à double rouleaux ou à aiguilles, sans s'écarter du cadre de la présente invention.

Ainsi, le châssis secondaire portant le cylindre enclume, respectivement le cylindre de découpe, peut être déplacé par rapport au châssis principal portant le cylindre de découpe, respectivement le cylindre enclume, ce qui permet d'ajuster précisément l'écartement entre le cylindre enclume et le cylindre de découpe et donc la profondeur de découpe du papier.

Selon une caractéristique particulière de l'invention, le moyen de précontrainte du cylindre de découpe comprend deux paliers à roulements, respectivement un à chaque extrémité de l'axe de rotation du cylindre de découpe, lesdits paliers à roulements étant aptes à être sollicités dans la même direction que la force de réaction (appliquée par le cylindre enclume sur le cylindre de découpe en phase de découpe) par l'intermédiaire de deux moyens de serrage respectifs fixés au châssis principal, chaque moyen de serrage comprenant une vis de serrage fixée au palier à roulements respectif.

Les deux paliers à roulements du moyen de précontrainte du cylindre de découpe sont de préférence des paliers à roulement à rouleaux, mais pourraient également être des paliers à roulements à billes, coniques, à double rouleaux ou à aiguilles, sans s'écarter du cadre de la présente invention.

Ainsi, le cylindre de découpe est précontraint par le moyen de précontrainte du cylindre de découpe à l'aide de paliers amovibles munis de roulements et de paliers fixés au châssis principal munis eux aussi de roulements, la précontrainte étant réalisée par serrage des vis de serrage des moyens de serrage fixés aux paliers fixés au châssis principal, ce qui sollicite les deux paliers à roulements amovibles et le cylindre de découpe dans la direction opposée au cylindre enclume, la précontrainte étant supérieure à la force de réaction en phase de découpe pour la compenser.

De plus, la mesure de la précontrainte appliquée sur le cylindre de découpe peut être réalisée à l'aide de clés dynamométriques, contrairement à d'autres principes de précontrainte de type roulements coniques.

Selon une caractéristique particulière de l'invention, le moyen de précontrainte du cylindre enclume comprend deux paliers à roulements, respectivement un à chaque extrémité de l'axe de rotation du cylindre enclume, lesdits deux paliers à roulements étant aptes à être sollicités dans la même direction que la force de découpe (appliquée par le cylindre de découpe sur le cylindre enclume en phase de découpe) par l'intermédiaire de deux moyens de serrage respectifs fixés au châssis secondaire, chaque moyen de serrage comprenant une vis de serrage fixée au palier à roulements respectif.

Les deux paliers à roulements du moyen de précontrainte du cylindre enclume sont de préférence des paliers à roulement à rouleaux, mais pourraient également être des paliers à roulements à billes, coniques, à double rouleaux ou à aiguilles, sans s'écarter du cadre de la présente invention.

Ainsi, le cylindre enclume est précontraint par le moyen de précontrainte du cylindre enclume par serrage des vis de serrage des moyens de serrage fixés au châssis secondaire, ce qui sollicite les deux paliers à roulements dans la direction opposée au cylindre de découpe, la précontrainte étant supérieure à la force de découpe en phase de découpe.

De plus, la mesure de la précontrainte appliquée sur le cylindre enclume peut être réalisée à l'aide de clés dynamométriques.

Selon une première variante de l'invention, le moyen d'entraînement en rotation comprend un premier moteur électrique apte à entraîner en rotation le cylindre de découpe sur son axe de rotation et un second moteur électrique apte à entraîner en rotation le cylindre enclume sur son axe de rotation.

Il est à noter que, dans cette première variante, les vitesses de rotation du cylindre enclume et du cylindre de découpe sont synchronisées afin d'être identiques, le sens de rotation du cylindre enclume étant opposé à celui du cylindre de découpe.

Selon une seconde variante de l'invention, le moyen d'entraînement en rotation comprend un moteur électrique apte à entraîner en rotation l'un du cylindre enclume ou du cylindre de découpe sur son axe de rotation, le cylindre enclume portant un engrenage apte à s'engrener pendant la phase de découpe avec un engrenage porté par le cylindre de découpe, de telle sorte que l'entraînement en rotation de l'un du cylindre enclume ou du cylindre de découpe dans la phase de découpe provoque l'entraînement en rotation de l'autre du cylindre enclume ou du cylindre de découpe.

Ainsi, un seul moteur électrique est nécessaire pour l'entraînement en rotation des deux cylindres, le sens de rotation du cylindre enclume étant opposé à celui du cylindre de découpe par construction des engrenages. Les engrenages sont, de préférences, des engrenages coniques.

Selon une caractéristique particulière de l'invention, le moyen de déplacement comprend un ou plusieurs moteurs pas-à-pas commandant respectivement une ou plusieurs vis à billes fixées au châssis secondaire, le châssis secondaire étant monté mobile sur des patins à rouleaux qui coulissent sur des rails disposés horizontalement sur le châssis principal, perpendiculairement aux axes de rotation du cylindre enclume et du cylindre de découpe.

Ainsi, le déplacement horizontal du châssis secondaire par rapport au châssis principal est réalisé par un ou plusieurs moteurs pas-à-pas commandant une ou plusieurs vis à billes préchargées fixées au châssis secondaire, ce qui permet d'ajuster précisément l'écartement entre le cylindre enclume et le cylindre de découpe et donc la profondeur de découpe du papier, la précision de profondeur de découpe étant d'environ +/- 1 micron.

Selon une caractéristique particulière de l'invention, le moyen de blocage en position comprend des bloqueurs pneumatiques ou hydrauliques aptes, lors de la phase de découpe, à bloquer en position le châssis secondaire par rapport au châssis principal.

Ainsi, une fois que l'écartement entre les deux cylindres a été ajusté par le moyen de déplacement, les bloqueurs pneumatiques ou hydrauliques permettent d'assurer la stabilité en position du cylindre enclume et du cylindre de découpe l'un par rapport à l'autre pendant la phase de découpe, les bloqueurs pneumatiques ou hydrauliques pouvant par exemple bloquer la position du châssis secondaire sur les rails horizontaux du châssis principal.

Selon une caractéristique particulière de l'invention, le dispositif de découpe rotative de matière comprend en outre un moyen de commande électronique du moyen de déplacement.

Ainsi, le moyen de commande électronique permet de commander le moyen de déplacement afin d'atteindre un écartement souhaité entre les deux cylindres et donc une profondeur de découpe de papier souhaitée.

Le moyen de commande électronique comprend avantageusement une interface utilisateur de telle sorte qu'un utilisateur peut entrer une valeur de profondeur de découpe de papier souhaitée dans l'interface utilisateur.

Selon une variante de l'invention, le cylindre de découpe est magnétique avec une plaque métallique gravée retenue par aimantation sur la surface latérale externe de celui-ci, la plaque métallique gravée portant un motif de coupe de papier.

Ainsi, la plaque métallique gravée peut être facilement remplacée lorsque celle-ci est usée après un trop grand nombre d'heures d'utilisation.

Selon une autre variante de l'invention, le cylindre de découpe comporte une surface latérale externe gravée, ladite surface latérale externe gravée portant un motif de coupe de papier.

Pour mieux illustrer l'objet de la présente invention, on va en décrire ci-après, à titre illustratif et non limitatif, un mode de réalisation préféré, avec référence aux dessins annexés.

Sur ces dessins :
- la Figure 1 est une vue de dessus d'un dispositif de découpe rotative de matière selon la présente invention ;
- la Figure 2 est une vue en coupe dans un plan médian vertical selon l'axe II-II de la Figure 1 du dispositif de découpe rotative de matière de la Figure 1 ;
- la Figure 3 est une vue en coupe dans le plan horizontal contenant les axes de rotation des cylindres de découpe et enclume du dispositif de découpe rotative de matière de la Figure 1 ;
- la Figure 4 est une vue en perspective du dispositif de découpe rotative de matière de la Figure 1, avec l'une des parois latérales du châssis principal omise ;
- la Figure 5 est une vue en coupe dans un plan vertical selon l'axe V-V de la Figure 1 du dispositif de découpe rotative de matière de la Figure 1 ; et
- la Figure 6 est une vue en coupe dans un plan vertical selon l'axe VI-VI de la Figure 1 du dispositif de découpe rotative de matière de la Figure 1.

Si l'on se réfère aux Figures 1 à 6, on peut voir qu'il y est représenté un dispositif de découpe rotative de matière 1 selon la présente invention.

Le dispositif de découpe rotative de matière 1 comprend un châssis principal 2 sur lequel sont montés un cylindre enclume 3, un cylindre de découpe 4, des rouleaux de guidage de papier 5 et un moteur électrique 6 d'entraînement en rotation du cylindre enclume 3.

Le cylindre de découpe 4 est disposé en regard du cylindre enclume 3, l'axe de rotation du cylindre de découpe 4 et l'axe de rotation du cylindre enclume 3 étant parallèles et dans un même plan horizontal.

Il est à noter que l'axe de rotation du cylindre de découpe 4 et l'axe de rotation du cylindre enclume 3 pourraient également être disposés dans un même plan vertical ou oblique, sans s'écarter du cadre de la présente invention.

Le châssis principal 2 comprend deux plaques métalliques verticales 2a parallèles respectivement disposées au niveau des extrémités des cylindres 3 et 4, les deux plaques métalliques verticales 2a étant perpendiculaires aux axes de rotation des cylindres 3 et 4, et quatre barres horizontales 2b parallèles aux axes de rotation des cylindres 3 et 4 et fixées par vissage et/ou soudage aux deux plaques métalliques verticales 2a afin de maintenir ces dernières verticales, les quatre barres horizontales 2b étant respectivement fixées au niveau des quatre coins de chaque plaque métallique verticale 2a, sans que cette disposition soit limitative, le rôle des barres 2b étant de maintenir les plaques 2a solidarisées et parallèles, sans gêner le passage du papier.

Il est à noter que sur la Figure 4 la plaque métallique verticale 2a avant du châssis principal 2 n'a pas été représentée afin de ne pas surcharger le dessin et de faciliter la compréhension du lecteur.

Le châssis principal 2 comprend également une plaque de support 2c verticale fixée à la face opposée aux cylindres 3 et 4 de l'une des plaques métalliques verticales 2a par des barres horizontales 2d, la plaque de support 2c portant le moteur électrique 6 d'entraînement en rotation du cylindre enclume 3.

Il est à noter que le châssis principal 2 pourrait comprendre en outre quatre pieds au niveau de sa partie inférieure afin de poser celui-ci de manière stable sur une surface plane, sans s'écarter du cadre de la présente invention.

Le moteur électrique 6 comprend un arbre 6a relié à l'une 3a des extrémités 3a, 3b de l'axe de rotation du cylindre enclume 3, l'arbre 6a traversant un trou réalisé dans la plaque de support 2c, ladite extrémité 3a du cylindre enclume 3 traversant un trou réalisé dans la plaque métallique verticale 2a portant la plaque de support 2c afin d'être reliée à l'arbre 6a du moteur électrique 6, de telle sorte que l'entraînement en rotation de l'arbre 6a du moteur 6 entraîne la rotation du cylindre enclume 3 sur son axe de rotation.

Le cylindre enclume 3 porte un engrenage 7 au niveau de l'un de ses bords, l'engrenage 7 étant apte à s'engrener avec un engrenage 8 porté par le cylindre de découpe 4 au niveau du bord du cylindre de découpe 4 correspondant lorsque le cylindre enclume 3 et le cylindre de découpe 4 sont rapprochés l'un de l'autre par un moyen de déplacement 9 qui sera décrit plus en détail ci-après, de telle sorte que l'entraînement en rotation du cylindre enclume 3 provoque l'entraînement en rotation du cylindre de découpe 4 lorsque les engrenages 7 et 8 s'engrènent, le sens de rotation du cylindre enclume 3 étant opposé à celui du cylindre de découpe 4 par construction des engrenages 7 et 8. Les engrenages 7 et 8 sont coniques.

Il est à noter que l'arbre 6a du moteur électrique 6 pourrait être relié au cylindre de découpe 4 à la place du cylindre enclume 3, sans s'écarter du cadre de la présente invention.

Il est à noter que les cylindres 3 et 4 pourraient ne pas comprendre d'engrenages 7 et 8, chaque cylindre 3, 4 étant entraîné en rotation par un moteur électrique 6 distinct, les deux moteurs étant synchronisés, sans s'écarter du cadre de la présente invention.

Les rouleaux de guidage de papier 5 sont parallèles aux cylindres 3 et 4 et permettent de positionner une bande de papier 10 (uniquement représentée sur la Figure 2) sur le cylindre enclume 3, la bande papier 10 enveloppant plus de la moitié de la surface latérale externe du cylindre enclume 3.

Les rouleaux de guidage de papier 5 sont montés fous, mais pourraient être également entraînés en rotation par des moteurs électriques ou des engrenages, sans s'écarter du cadre de la présente invention.

Il est à noter que les rouleaux de guidage de papier 5 pourraient guider différemment la bande de papier 10 afin d'envelopper le cylindre enclume 3, sans s'écarter du cadre de la présente invention.

Le cylindre de découpe 4 est destiné à être appliqué contre la bande de papier 10 positionnée par les rouleaux de guidage de papier 5 sur le cylindre enclume 3, le cylindre enclume 3 et le cylindre de découpe 4 étant aptes à être rapprochés l'un de l'autre par le moyen de déplacement 9 qui sera décrit plus en détail ci-après.

Le cylindre de découpe 4 comporte une surface latérale externe gravée (non représentée sur les Figures 1 à 6), ladite surface latérale externe gravée portant un motif de coupe de papier.

Il est à noter que le cylindre de découpe 4 pourrait également être magnétique avec une plaque métallique gravée retenue par aimantation sur la surface latérale externe du cylindre de découpe 4, la plaque métallique gravée portant un motif de coupe de papier, sans s'écarter du cadre de la présente invention.

Le cylindre de découpe 4 est monté rotatif par deux paliers à roulements 11 sur le châssis principal 2, les deux paliers à roulements 11 étant respectivement disposés aux deux extrémités 4a, 4b du cylindre de découpe 4, et les deux paliers à roulements 11 étant respectivement fixés aux deux plaques métalliques verticales 2a par vissage et/ou soudage.

Les roulements 11a des paliers à roulements 11 sont des rouleaux, mais pourraient également être des billes ou des aiguilles, sans s'écarter du cadre de la présente invention.

Le cylindre enclume 3 est monté rotatif par deux paliers à roulements 12 sur un châssis secondaire 13 apte à être déplacé par rapport au châssis principal 2 par le moyen de déplacement 9 décrit plus en détail ci-après, de telle sorte que les axes de rotation des deux cylindres 3 et 4 restent parallèles et dans le même plan horizontal, le châssis secondaire 13 comprenant deux plaques verticales 13a respectivement disposées au niveau des extrémités 3a, 3b du cylindre enclume 3, les deux plaques verticales 13a étant parallèles aux deux plaques métalliques verticales 2a du châssis principal 2, les deux paliers à roulements 12 étant respectivement disposés aux extrémités 3a, 3b du cylindre enclume 3, et les deux paliers à roulements 12 étant respectivement encastrés dans les deux plaques verticales 13a du châssis secondaire 13.

Les roulements 12a des paliers à roulements 12 sont des rouleaux, mais pourraient également être des billes, des roulements coniques, des roulements à double rouleaux ou des aiguilles, sans s'écarter du cadre de la présente invention.

Il est à noter que certains des rouleaux de guidage de papier 5 sont montés fous sur le châssis principal 2 par vissage et/ou soudage, et que les autres des rouleaux de guidage de papier 5, à proximité du cylindre enclume 3, sont montés fous sur le châssis secondaire 13.

Le moyen de déplacement 9 comprend deux moteurs pas-à-pas 14 commandant respectivement deux vis à billes 15 fixées au châssis secondaire 13 par des pièces massives 16, les deux vis à billes 15 étant respectivement disposées sous les deux plaques verticales 13a du châssis secondaire 13, perpendiculairement aux axes de rotation des cylindres 3 et 4. Les vis à billes 15 sont fixées au châssis principal 2 par des supports de fixation 15a respectivement vissés et/ou soudés aux faces internes des plaques métalliques verticales 2a du châssis principal 2.

Chaque plaque verticale 13a du châssis secondaire 13 est montée sur deux patins à rouleaux 17 qui coulissent respectivement sur deux rails 18 disposés horizontalement sur la face interne de la plaques métallique verticale 2a correspondante du châssis principal 2, perpendiculairement aux axes de rotation du cylindre enclume 3 et du cylindre de découpe 4.

Ainsi, les moteurs pas-à-pas 14 sont aptes à commander les vis à billes 15, le mouvement des vis à billes 15 entraînant le déplacement du châssis secondaire 13 par coulissement des patins à rouleaux 17 sur les rails 18 disposés sur le châssis principal 2. Le cylindre enclume 3 peut donc être rapproché ou éloigné du cylindre de découpe 4 par commande des moteurs pas-à-pas 14.

Il est à noter que le moyen de déplacement 9 pourrait comprendre un seul moteur pas-à-pas 14 commandant une unique vis à billes 15, l'unique vis à billes 15 étant fixée au châssis secondaire 13, sans s'écarter du cadre de la présente invention.

Le dispositif de découpe rotative de matière 1 comprend également un moyen de commande électronique (non représenté sur les Figures 1 à 6) des moteurs pas-à-pas 14, afin de permettre à un utilisateur d'entrer une valeur de déplacement du châssis secondaire 13 afin d'ajuster la profondeur de coupe du dispositif de découpe rotative de papier 1.

Le dispositif de découpe rotative de matière 1. comprend également des bloqueurs pneumatiques 19 afin de bloquer la position du châssis secondaire 13 par rapport au châssis principal 2, lors de la phase de découpe, permettant ainsi de bloquer en position le cylindre enclume 3 et le cylindre de découpe 4 l'un par rapport à l'autre en phase de découpe.

On entend par « phase de découpe », la période de temps pendant laquelle le cylindre de découpe 4 est appliqué contre la bande de papier 10 positionnée par les rouleaux de guidage de papier 5 sur le cylindre enclume 3, et pendant laquelle les deux cylindres 3 et 4 sont entraînés en rotation par le moteur électrique 6 et les engrenages 7 et 8.

Un bloqueur pneumatique 19 est disposé autour de chaque rail 18 fixé sur le châssis principal 2.

Il est à noter que plusieurs bloqueurs pneumatiques 19 pourraient également être disposés autour de chaque rail 18, sans s'écarter du cadre de la présente invention.

Il est à noter que les bloqueurs 19 pourraient également être des bloqueurs hydrauliques, sans s'écarter du cadre de la présente invention.

Le dispositif de découpe rotative de matière 1. comprend en outre un moyen de précontrainte 20 du cylindre de découpe 4 et un moyen de précontrainte 21 du cylindre enclume 3.

Le moyen de précontrainte 20 est apte à pré-contraindre le cylindre de découpe 4 sur son axe de rotation, dans la même direction que la force de réaction appliquée par le cylindre enclume 3 sur le cylindre de découpe 4 en phase de découpe, ledit moyen de précontrainte 20 exerçant une force supérieure à la force de réaction en phase de découpe.

Le moyen de précontrainte 21 est apte à pré-contraindre le cylindre enclume 3 sur son axe de rotation, dans la même direction que la force de découpe appliquée par le cylindre de découpe 4 sur le cylindre enclume 3 en phase de découpe, ledit moyen de précontrainte 21 exerçant une force supérieure à la force de découpe en phase de découpe.

Le moyen de précontrainte 20 du cylindre de découpe 4 comprend deux paliers à roulements 22 respectivement disposés aux deux extrémités 4a, 4b de l'axe de rotation du cylindre de découpe 4, chaque palier à roulements 22 étant disposé entre le corps du cylindre de découpe 4 et l'un des paliers à roulements 11, lesdits deux paliers à roulements 22 étant aptes à être sollicités dans la même direction que la force de réaction appliquée par le cylindre enclume 3 sur le cylindre de découpe 4 en phase de découpe par l'intermédiaire de deux moyens de serrage 23 respectifs fixés au châssis principal 2 par l'intermédiaire des paliers à roulements 11, chaque moyen de serrage 23 comprenant une vis de serrage 24 fixée au palier à roulements 22 respectif et vissée dans le palier à roulements 11 respectif par l'intermédiaire d'un trou fileté correspondant au filetage de la vis de serrage 24.

Les roulements 22a des paliers à roulements 22 sont des rouleaux, mais pourraient également être des billes, des roulements coniques, des roulements à double rouleaux ou des aiguilles, sans s'écarter du cadre de la présente invention.

Le moyen de précontrainte 21 du cylindre enclume 3 comprend deux paliers à roulements 25 respectivement disposés aux deux extrémités 3a, 3b de l'axe de rotation du cylindre enclume 3, chaque palier à roulements 25 étant disposé entre l'une des plaques verticales 13a du châssis secondaire 13 et le châssis principal 2, lesdits deux paliers à roulements 25 étant aptes à être sollicités dans la même direction que la force de découpe appliquée par le cylindre de découpe 4 sur le cylindre enclume 3 en phase de découpe par l'intermédiaire de deux moyens de serrage 26 respectifs fixés au châssis secondaire 13, chaque moyen de serrage 26 comprenant une vis de serrage 27 fixée au palier à roulements 25 respectif et un support de vis comprenant un trou fileté correspondant au filetage de la vis de serrage 27, ledit support de vis étant fixé au châssis secondaire 13 par vissage et/ou soudage.

Les roulements 25a des paliers à roulements 25 sont des rouleaux, mais pourraient également être des billes, des roulements coniques, des roulements à double rouleaux ou des aiguilles, sans s'écarter du cadre de la présente invention.

Il est à noter que les barres horizontales 2b, les paliers à roulements 11, les supports de fixation 15a et les rails 18 comprennent des perçages (non représentés sur les Figures) servant à fixer ceux-ci par vissage au châssis principal 2.

Il est à noter que les patins à rouleaux 17 et les moyens de serrage 26 comprennent des perçages (non représentés sur les Figures) servant à fixer ceux-ci par vissage aux plaques verticales 13a du châssis secondaire 13, les plaques verticales 13a comprenant également des perçages dont une partie sert à recevoir certains des rouleaux de guidage de papier 5.

Il est à noter que les moyens de serrage 23 comprennent des perçages (non représentés sur les Figures) servant à fixer ceux-ci par vissage aux paliers à roulements 11.

Ainsi, lorsque le cylindre enclume 3 et le cylindre de découpe 4 ne sont pas en phase de découpe, le moyen de précontrainte 20 et le moyen de précontrainte 21 permettent respectivement de mettre les cylindres 4 et 3 en opposition avec une précontrainte supérieure à l'effort de coupe pendant la phase de coupe. Le moyen de déplacement 9 permet ensuite d'ajuster précisément l'écartement entre les deux cylindres 3 et 4, et donc la profondeur de découpe de la bande de papier 10, la précision de profondeur de découpe étant d'environ +/- 1 micron. Une fois la valeur souhaitée d'écartement entre les deux cylindres 3 et 4 atteinte, les bloqueurs pneumatiques 19 assurent la stabilité de la position du cylindre enclume 3 sous l'effort de coupe. Le moteur 6 et les engrenages 7 et 8 permettent ensuite l'entraînement en rotation des deux cylindres 3 et 4, ce qui permet de réaliser la découpe de la bande de papier 10 qui se déroule en passant entre les deux cylindres 3 et 4.

## Revendications

1. Dispositif de découpe rotative de matière (1) comprenant un châssis principal (2) sur lequel sont montés un cylindre enclume (3), un cylindre de découpe (4) en regard du cylindre enclume (3), ledit cylindre de découpe (4) étant destiné à être appliqué contre une bande de papier (10), et un moyen d'entraînement en rotation des cylindres (3, 4), le dispositif de découpe rotative de papier (1) comprenant :
- un moyen de déplacement (9) du cylindre enclume (3) et/ou du cylindre de découpe (4) l'un par rapport à l'autre, **caractérisé par le fait que** le dispositif de découpe rotative de papier (1) comprend en outre :
- des rouleaux de guidage de papier (5) configurés pour positionner la bande de papier (10) sur le cylindre enclume (3),
- un moyen de blocage en position du cylindre enclume (3) et/ou du cylindre de découpe (4) l'un par rapport à l'autre en phase de découpe,
- un moyen de précontrainte (21) du cylindre enclume (3) comprenant deux paliers à roulements (25), respectivement un à chaque extrémité (3a, 3b) de l'axe de rotation du cylindre enclume (3), lesdits deux paliers à roulements (25) étant aptes à être sollicités dans la même direction que la force de découpe par l'intermédiaire de deux moyens de serrage (26) respectifs fixés à un châssis secondaire (13), chaque moyen de serrage (26) comprenant une vis de serrage (27) fixée au palier à roulements (25) respectif, pour exercer une précontrainte du cylindre enclume (3) sur son axe de rotation, dans la même direction que force de découpe appliquée par le cylindre de découpe (4) sur le cylindre enclume (3) en phase de découpe, ledit moyen de précontrainte (21) exerçant une force supérieure à la force de découpe,
- un moyen de précontrainte (21) du cylindre de découpe (4) comprenant deux paliers à roulements (22), respectivement un à chaque extrémité (4a, 4b) de l'axe de rotation du cylindre de découpe (4), lesdits paliers à roulements (22) étant aptes à être sollicités dans la même direction que la force de réaction par l'intermédiaire de deux moyens de serrage (23) respectifs fixés au châssis principal (2), chaque moyen de serrage (23) comprenant une vis de serrage (24) fixée au palier à roulements (22) respectif, pour exercer une précontrainte du cylindre de découpe (4) sur son axe de rotation, dans la même direction que force de réaction appliquée par le cylindre enclume (3) sur le cylindre de découpe (4) en phase de découpe, ledit moyen de précontrainte (20) exerçant une force supérieure à la force de réaction

2. Dispositif de découpe rotative de papier (1) selon la revendication 1, **caractérisé par le fait que** l'axe de rotation du cylindre enclume (3) et l'axe de rotation du cylindre de découpe (4) sont disposés dans un même plan horizontal.

3. Dispositif de découpe rotative de matière (1) selon la revendication 1 ou la revendication 2, **caractérisé par le fait que** le cylindre de découpe (4) est monté rotatif par des paliers à roulements (11) sur le châssis principal (2), et le cylindre enclume (3) est monté rotatif par des paliers à roulements (12) sur le châssis secondaire (13) apte à être déplacé par rapport au châssis principal (2) par le moyen de déplacement (9) de telle sorte que les axes de rotation des deux cylindres (3, 4) en regard restent parallèles.

4. Dispositif de découpe rotative de matière (1) selon la revendication 1 ou la revendication 2, **caractérisé par le fait que** le cylindre enclume (3) est monté rotatif par des paliers à roulements (12) sur le châssis principal (2), et le cylindre de découpe (4) est monté rotatif par des paliers à roulements (11) sur le châssis secondaire (13) apte à être déplacé par rapport au châssis principal (2) par le moyen de déplacement (9) de telle sorte que les axes de rotation des deux cylindres (3, 4) en regard restent parallèles.

5. Dispositif de découpe rotative de matière (1) selon l'une des revendications 1 à 4, **caractérisé par le fait que** le moyen d'entraînement en rotation comprend un premier moteur électrique (6) apte à entraîner en rotation le cylindre de découpe (4) sur son axe de rotation et un second moteur électrique (6) apte à entraîner en rotation le cylindre enclume (3) sur son axe de rotation.

6. Dispositif de découpe rotative de matière (1) selon l'une des revendications 1 à 4, **caractérisé par le fait que** le moyen d'entraînement en rotation comprend un moteur électrique (6) apte à entraîner en rotation l'un du cylindre enclume (3) ou du cylindre de découpe (4) sur son axe de rotation, le cylindre enclume (3) portant un engrenage (7) apte à s'engrener pendant la phase de découpe avec un engrenage (8) porté par le cylindre de découpe (4), de telle sorte que l'entraînement en rotation de l'un du cylindre enclume (3) ou du cylindre de découpe (4) dans la phase de découpe provoque l'entraînement en rotation de l'autre du cylindre enclume (3) ou du cylindre de découpe (4) .

7. Dispositif de découpe rotative de matière (1) selon l'une des revendications 3 à 6, **caractérisé par le fait que** le moyen de déplacement (9) comprend un ou plusieurs moteurs pas-à-pas (14) commandant respectivement une ou plusieurs vis à billes (15) fixées au châssis secondaire (13), le châssis secondaire (13) étant monté mobile sur des patins à rouleaux (17) qui coulissent sur des rails (18) horizontaux portés par le châssis principal (2), perpendiculairement aux axes de rotation du cylindre enclume (3) et du cylindre de découpe (4).

8. Dispositif de découpe rotative de matière (1) selon l'une des revendications 3 à 7, **caractérisé par le fait que** le moyen de blocage en position comprend des bloqueurs pneumatiques (19) ou hydrauliques aptes, lors de la phase de découpe, à bloquer en position le châssis secondaire (13) par rapport au châssis principal (2).

9. Dispositif de découpe rotative de matière (1) selon l'une des revendications 1 à 8, **caractérisé par le fait qu'**il comprend en outre un moyen de commande électronique du moyen de déplacement (9).

10. Dispositif de découpe rotative de matière (1) selon l'une des revendications 1 à 9, **caractérisé par le fait que** le cylindre de découpe (4) est magnétique avec une plaque métallique gravée retenue par aimantation sur la surface latérale externe de celui-ci, la plaque métallique gravée portant un motif de coupe de papier.

11. Dispositif de découpe rotative de matière (1) selon l'une des revendications 1 à 9, **caractérisé par le fait que** le cylindre de découpe (4) comporte une surface latérale externe gravée, ladite surface latérale externe gravée portant un motif de coupe de papier.

## Patentansprüche

1. Vorrichtung zum Drehschneiden von Material (1) mit einem Hauptrahmen (2), auf den ein Ambosszylinder (3), ein Schneidzylinder (4) gegenüber dem Ambosszylinder (3), der dazu bestimmt ist, gegen ein Papierband (10) angebracht zu werden, und ein Drehantriebsmittel für die Zylinder (3, 4) montiert sind, wobei die Vorrichtung zum Drehschneiden von Papier (1) folgendes umfasst:
- ein Mittel (9) zur Bewegung des Ambosszylinders (3) und/oder des Schneidzylinders (4) zueinander, **gekennzeichnet dadurch, dass** die Vorrichtung zum Drehschneiden von Papier (1) außerdem folgendes umfasst:
- Papierführungsrollen (5), um das Papierband (10) auf dem Ambosszylinder (3) zu positionieren,
- ein Mittel zum Blockieren in Position des Ambosszylinders (3) und/oder des Schneidzylinders (4) zueinander in der Schneidephase,
- ein Mittel zum Vorspannen (21) des Ambosszylinders (3) das zwei Wälzlager (25) umfasst, eines an jedem Ende (3a, 3b) der Rotationsachse des Ambosszylinders (3), wobei die beiden Wälzlager (25) geeignet sind, in derselben Richtung wie die Schneidekraft mittels zweier Spannmittel (26) beansprucht zu werden, die an einen sekundären Rahmen (13) befestigt sind, wobei jedes Spannmittel (26) eine Klemmschraube (27) umfasst, die an dem jeweiligen Wälzlager (25) befestigt ist, zum Vorspannen des Ambosszylinders (3) auf seiner Drehachse, in derselben Richtung wie die Schneidekraft, die von dem Schneidzylinder (4) auf den Ambosszylinder (3) in der Schneidephase aufgebracht wird, wobei das Mittel zum Vorspannen (21) eine Kraft ausübt, die höher als die Schneidekraft ist,
- ein Mittel zum Vorspannen (21) des Schneidzylinders (4), das zwei Wälzlager (22) umfasst, eines an jedem Ende (4a, 4b) der Rotationsachse des Schneidzylinders (4), wobei die Wälzlager (22) geeignet sind, in derselben Richtung wie die Reaktionskraft mittels zwei Spannmittel (23) beansprucht zu werden, die an dem Hauptrahmen (2) befestigt sind, wobei jedes Spannmittel (23) eine Klemmschraube (24) umfasst, die an dem jeweiligen Wälzlager (22) befestigt ist, zum Vorspannen des Schneidzylinders (4) auf seiner Drehachse, in derselben Richtung wie die Reaktionskraft, die vom Ambosszylinder (3) auf den Schneidzylinder (4) in der Schneidephase aufgebracht wird, wobei das Mittel zum Vorspannen (20) eine Kraft ausübt, die höher als die Reaktionskraft ist.

2. Vorrichtung zum Drehschneiden von Papier (1) nach Anspruch 1, **gekennzeichnet dadurch, dass** die Rotationsachse des Ambosszylinders (3) und die Rotationsachse des Schneidzylinders (4) in derselben waagrechte Ebene angeordnet sind.

3. Vorrichtung zum Drehschneiden von Material (1) nach Anspruch 1 oder der Anspruch 2, **gekennzeichnet dadurch, dass** der Schneidzylinder (4) durch Wälzlager (11) rotierend auf den Hauptrahmen montiert (2) ist und der Ambosszylinder (3) durch Wälzlager (12) auf dem sekundären Rahmen (13) rotierend montiert ist, der fähig ist, im Verhältnis zum Hauptrahmen (2) durch das Bewegungsmittel (9) verschoben zu werden, so dass die Rotationsachsen der beiden Zylinder (3, 4), die einander gegenüberliegen, parallel bleiben.

4. Vorrichtung zum Drehschneiden von Material (1) nach Anspruch 1 oder der Anspruch 2, **gekennzeichnet dadurch, dass** der Ambosszylinder (3) durch Wälzlager (12) rotierend auf den Hauptrahmen montiert (2) ist und der Schneidzylinder (4) durch Wälzlager (11) rotierend auf dem sekundären Rahmen (13) montiert ist, der fähig ist, im Verhältnis zum Hauptrahmen (2) durch das Bewegungsmittel (9) verschoben zu werden, so dass die Rotationsachsen der beiden Zylinder (3, 4), die einander gegenüberliegen, parallel bleiben.

5. Vorrichtung zum Drehschneiden von Material (1) nach einem der Ansprüche 1 bis 4, **gekennzeichnet dadurch, dass** das Drehantriebsmittel einen ersten Elektromotor (6) umfasst, der fähig ist, den Schneidzylinder (4) auf seiner Drehachse in Rotation zu versetzen, und einen zweiten Elektromotor (6), der fähig ist, den Ambosszylinder (3) auf seiner Drehachse in Rotation zu versetzen.

6. Vorrichtung zum Drehschneiden von Material (1) nach einem der Ansprüche 1 bis 4, **gekennzeichnet dadurch, dass** das Drehantriebsmittel einen Elektromotor (6) umfasst, der fähig ist, entweder den Ambosszylinder (3) oder den Schneidzylinders (4) auf seiner Drehachse in Rotation zu versetzen, wobei der Ambosszylinder (3) ein Getriebe (7) trägt, das fähig ist, während der Schneidephase in ein Getriebe (8) einzugreifen, das von dem Schneidzylinder (4) getragen wird, so dass die Rotation des Ambosszylinders (3) oder des Schneidzylinders (4) in der Schneidephase die Rotation des jeweils anderen Zylinders bewirkt.

7. Vorrichtung zum Drehschneiden von Material (1) nach einem der Ansprüche 3 bis 6, **gekennzeichnet dadurch, dass** das Bewegungsmittel (9) einen oder mehrere Schrittmotoren (14) umfasst, die jeweils eine oder mehrere Kugelrollspindeln (15) steuern, die an dem sekundären Rahmen (13) befestigt sind, wobei der sekundäre Rahmen (13) auf Rollschlitten (17) beweglich montiert ist, die auf waagrechten Schienen (18) gleiten, die vom Hauptrahmen (2) getragen werden, senkrecht zu den Rotationsachsen des Ambosszylinders (3) und des Schneidzylinders (4).

8. Vorrichtung zum Drehschneiden von Material (1) nach einem der Ansprüche 3 bis 7, **gekennzeichnet dadurch, dass** das Mittel zum Blockieren in Position pneumatische oder hydraulische Klemmeinheiten (19) umfasst, die geeignet sind, in der Schneidephase den sekundären Rahmen (13) im Verhältnis zum Hauptrahmen (2) in Position zu blockieren.

9. Vorrichtung zum Drehschneiden von Material (1) nach einem der Ansprüche 1 bis 8, **gekennzeichnet dadurch, dass** sie außerdem ein elektronisches Steuermittel für das Bewegungsmittel (9) umfasst.

10. Vorrichtung zum Drehschneiden von Material (1) nach einem der Ansprüche 1 bis 9, **gekennzeichnet dadurch, dass** der Schneidzylinder (4) magnetisch ist, mit einer gravierten Metallplatte, die durch Magnetisierung auf dessen äußerer Seitenfläche gehalten wird, wobei die gravierte Metallplatte ein Papierschnittmotiv trägt.

11. Vorrichtung zum Drehschneiden von Material (1) nach einem der Ansprüche 1 bis 9, **gekennzeichnet dadurch, dass** der Schneidzylinder (4) eine gravierte äußere Seitenfläche umfasst, die ein Papierschnittmotiv trägt.

## Claims

1. A device (1) for rotary die-cutting a material, comprising a primary frame (2) on which are mounted an anvil cylinder (3), a die-cutting cylinder (4) facing the anvil cylinder (3), said die-cutting cylinder (4) being intended to be applied against a paper tape (10), and means for driving the cylinders (3,4) in rotation, the paper rotary die-cutting device (1) comprising:
- means (9) for moving the anvil cylinder (3) and/or the die-cutting cylinder (4) with respect to each other, **characterized in that** the paper rotary die-cutting device (1) further comprises:
- paper guiding rollers (5) configured to position the paper tape (10) on the anvil cylinder (3),
- means for holding the anvil cylinder (3) and/or the die-cutting cylinder (4) in position with respect to each other during the die-cutting phase,
- means (21) for preloading the anvil cylinder (3) comprising two antifriction bearings (25), respectively one at each end (3a,3b) of the rotation axis of the anvil cylinder (3), both antifriction bearings (25) being adapted to be biased in the same direction as the die-cutting force via two respective clamping means (26) attached to a secondary frame (13), each clamping means (26) comprising a clamping screw (27) attached to the respective antifriction bearing (25), in order to apply a preload of the anvil cylinder (3) on its rotation axis, in the same direction as the die-cutting force applied by the die-cutting cylinder (4) on the anvil cylinder (3) during the die-cutting phase, said preloading means (21) applying a force higher than the die-cutting force,
- means (21) for preloading the die-cutting cylinder (4) comprising two antifriction bearings (22), respectively one at each end (4a, 4b) of the rotation axis of the die-cutting cylinder (4), said antifriction bearings (22) being adapted to be biased in the same direction as the reaction force via two respective clamping means (23) attached to the primary frame (2), each clamping means (23) comprising a clamping screw (24) attached to the respective antifriction bearing (22), in order to apply a preload of the die-cutting cylinder (4) on its rotation axis, in the same direction as the reaction force applied by the anvil cylinder (3) on the die-cutting cylinder (4) during the die-cutting phase, said preloading means (20) applying a force higher than the reaction force.

2. The paper rotary die-cutting device (1) according to claim 1, **characterized in that** the rotation axis of the anvil cylinder (3) and the rotation axis of the die-cutting cylinder (4) are arranged in a same horizontal plane.

3. The material rotary die-cutting device (1) according to claim 1 or claim 2, **characterized in that** the die-cutting cylinder (4) is rotatably mounted by antifriction bearings (11) on the primary frame (2), and the anvil cylinder (3) is rotatably mounted by antifriction bearings (12) on the secondary frame (13) adapted to be moved with respect to the primary frame (2) by the moving means (9) such that the rotation axes of both cylinders (3,4) facing each other remain parallel.

4. The material rotary die-cutting device (1) according to claim 1 or claim 2, **characterized in that** the anvil cylinder (3) is rotatably mounted by antifriction bearings (12) on the primary frame (2), and the die-cutting cylinder (4) is rotatably mounted by antifriction bearings (11) on the secondary frame (13) adapted to be moved with respect to the primary frame (2) by the moving means (9) such that the rotation axes of both cylinders (3,4) facing each other remain parallel.

5. The material rotary die-cutting device (1) according to one of claims 1-4, **characterized in that** the means for driving in rotation comprise a first electrical motor (6) adapted to drive the die-cutting cylinder (4) in rotation on its rotation axis and a second electrical motor (6) adapted to drive the anvil cylinder (3) in rotation on its rotation axis.

6. The material rotary die-cutting device (1) according to one of claims 1-4, **characterized in that** the means for driving in rotation comprise an electrical motor (6) adapted to drive one of the anvil cylinder (3) or the die-cutting cylinder (4) in rotation on its rotation axis, the anvil cylinder (3) carrying a gear (7) adapted to mesh during the die-cutting phase with a gear (8) carried by the die-cutting cylinder (4), such that driving one of the anvil cylinder (3) or the die-cutting cylinder (4) in rotation during the die-cutting phase causes the other of the anvil cylinder (3) or the die-cutting cylinder (4) to be driven in rotation.

7. The material rotary die-cutting device (1) according to one of claims 3-6, **characterized in that** the moving means (9) comprise one or several stepper motors (14) respectively controlling one or several ball screws (15) attached to the secondary frame (13), the secondary frame (13) being movably mounted on roller pads (17) which slide on horizontal rails (18) carried by the primary frame (2), perpendicularly to the rotation axes of the anvil cylinder (3) and of the die-cutting cylinder (4).

8. The material rotary die-cutting device (1) according to one of claims 3-7, **characterized in that** the means for holding in position comprise pneumatic or hydraulic blockers (19) adapted, during the die-cutting phase, to hold the secondary frame (13) in position with respect to the primary frame (2).

9. The material rotary die-cutting device (1) according to one of claims 1-8, **characterized in that** it further comprises means for electronically controlling the moving means (9).

10. The material rotary die-cutting device (1) according to one of claims 1-9, **characterized in that** the die-cutting cylinder (4) is magnetic with an etched metal plate retained by magnetization on the outer side surface thereof, the etched metal plate having a paper die-cutting pattern.

11. The material rotary die-cutting device (1) according to one of claims 1-9, **characterized in that** the die-cutting cylinder (4) comprises an etched outer side surface, said etched outer side surface having a paper die-cutting pattern.
